# FASCICULE DE BREVET EUROPEEN

(11) **EP 4 264 953 B1**
(45) Date de publication et mention de la délivrance du brevet: **04.02.2026**
(21) Numéro de dépôt: 21839131.6
(22) Date de dépôt: 14.12.2021
(51) Int. Cl.: H04R 1/02

(54) **SYSTÈME DE MONTAGE D'UN TRANSDUCTEUR SUR UN PANNEAU DE GARNISSAGE INTÉRIEUR DE VÉHICULE AUTOMOBILE**
SYSTEM ZUR MONTAGE EINES WANDLERS AUF EINER INNENVERKLEIDUNG EINES KRAFTFAHRZEUGS
SYSTEM FOR MOUNTING A TRANSDUCER ON AN INTERIOR TRIM PANEL OF A MOTOR VEHICLE

(30) Priorité: 17.12.2020 FR 2013542
(43) Date de publication de la demande: 25.10.2023
(73) Titulaire: TREVES PRODUCTS, SERVICES & INNOVATION, 75008 Paris (FR)
(72) Inventeur: BRILLON, Eric, 75008 Paris (FR); GUENAMANT, Nicolas, 75008 Paris (FR)
(74) Mandataire: Sayettat, Julien Christian
(86) Numéro de dépôt international: PCT/EP2021/085705
(87) Numéro de publication internationale: WO 2022/129057

(56) Documents cités:
- EP-A2- 1 773 092
- EP-B1- 1 737 705
- JP-A- 2006 180 368
- US-A1- 2004 264 710

## Description

L'invention concerne un système comprenant un transducteur et un dispositif de montage dudit transducteur sur un panneau de garnissage intérieur de véhicule automobile, et un panneau équipé d'un transducteur monté par ledit dispositif. 1

Il est connu de monter un transducteur sur un panneau de garnissage intérieur de véhicule automobile, ceci afin de permettre de propager un signal issu d'un amplificateur au sein d'un habitacle par l'intermédiaire dudit panneau, l'utilisation d'un transducteur en lieu et place d'un haut-parleur permettant notamment un gain de poids et de place.

Il apparait diverses problématiques lorsqu'un tel agencement est mis en œuvre : simplifier le montage, optimiser la transmission du signal de l'amplificateur vers le panneau (par l'intermédiaire du transducteur), assurer une capacité de démontage aisée du transducteur pour le remplacer en cas de défectuosité.

L'invention a pour but de proposer un panneau permettant de concilier ces diverses exigences.

A cet effet, l'invention propose un système tel que défini dans la revendication 1.

On précise ici que les terme « axial » et « radial » sont pris en référence à l'axe selon lequel se fait le vissage de l'interface (donc du transducteur) sur l'embase. Avec l'agencement proposé :
- le montage du transducteur sur le panneau est très simple puisqu'il se résume au vissage du transducteur sur l'embase, la course de rotation pouvant être définie, comme on le verra après, de faible secteur angulaire afin de simplifier encore le montage,
- permet un contact surfacique continu, et non ponctuel, entre l'embase et l'interface, ceci permettant d'optimiser la transmission du signal de l'amplificateur vers le panneau par l'intermédiaire du transducteur,
- enfin, le transducteur est aisément démontable du panneau, contrairement à des réalisations où ledit transducteur est rapporté audit panneau par exemple par vissage ou collage.

D'autres particularités et avantages de l'invention apparaîtront dans la description qui suit, faite en référence aux figures jointes, dans lesquelles :
[Fig.1] est une vue schématique en perspective semi-éclatée, selon une réalisation, d'un transducteur pourvu d'une interface et d'une embase,
[Fig.2] représente les éléments de la figure 1 en coupe détaillée, l'interface étant mise en contact avec l'embase avant vissage,
[Fig.3a] est analogue à la figure 2 en vue simplifiée,
[Fig.3b] est analogue à la figure 3a en représentant le transducteur une fois vissé,
[Fig.4] est une vue schématique en vue radiale de l'embase.

En référence aux figures, on décrit un système 1 de montage d'un transducteur 2 - notamment électrodynamique ou magnétostrictif - sur un panneau 3 de garnissage intérieur - par exemple une tablette recouvrement d'un compartiment à bagages, une garniture de pavillon, etc... - de véhicule automobile, ledit système comprenant :
- une embase 4 - notamment en matériau plastique moulé - destinée à être fixée sur ledit panneau, ladite embase étant pourvue d'un filetage 5 - ici externe - et d'une piste périphérique de réception 6 présentant en vue axiale une forme de rondelle,
- une interface 7 en matériau plastique moulé de fixation dudit transducteur, ladite interface présentant :
   o une partie d'association 8 audit transducteur,
   o une partie de fixation 9 sur ladite embase, ladite partie étant pourvue d'un filetage réciproque 10 - ici interne - destiné à être vissé sur ledit filetage,
   o une collerette flexible définissant une piste réciproque 11 présentant en vue axiale une forme similaire à celle de ladite piste de réception,
sachant que ladite piste de réception s'inscrit dans une forme sensiblement tronconique aplatie définie de sorte que :
• avant vissage et lors de la mise en contact desdites pistes l'une sur l'autre, le contact se fait selon une ligne 12 périphérique circulaire,
• une fois le vissage réalisé, ladite piste réciproque se déforme pour prendre un appui surfacique sur ladite piste de réception et en épouser la forme, afin de permettre une transmission optimisée des vibrations dudit transducteur vers ledit panneau.

Selon la réalisation représentée, comme illustré en détail en figure 2, le transducteur 2 comprend un capot 13 à l'intérieur duquel est fixé un aimant 14, et une bobine 15 électrique, alimentée par des câbles 18, suspendue audit capot par des moyens ressort 16.

Par ailleurs, l'interface 7 est fixée - notamment par collage - à l'intérieur de la bobine 15.

Selon une réalisation, le sommet du cône définissant la forme tronconique définit un angle 17 supérieur à 170°.

Selon une réalisation, l'angle 17 sus défini est inférieur à 178°, notamment en étant supérieur à 170°.

Selon la réalisation représentée, les filetage 5 et filetage réciproque 10 sont fragmentés en une pluralité de secteurs angulaires - ici quatre - s'inscrivant chacun dans une hélice respective, de manière à permettre le vissage complet après une rotation de moins d'un demi-tour - ici d'environ un quart de tour.

Une telle réalisation permet une minimisation de l'encombrement axial et aussi une simplification de montage du transducteur 2 évitant un entortillement de ses câbles d'alimentation 18.

De façon non représentée, le système 1 peut comprendre un moyen d'anti-dévissement du transducteur 2 une fois fixé, ledit moyen comprenant deux butées réciproques respectivement solidaires de l'embase 4 et de l'interface 7 de fixation, l'une desdites butées étant élastiquement rétractable et se rétractant temporairement en fin de vissage à l'approche de l'autre desdites butées pour se redéployer une fois le vissage finalisé et coopérer avec ladite autre butée.

Selon la réalisation représentée, l'embase 4 est pourvue de pattes d'ancrage 19 saillant radialement vers l'extérieur de la piste de réception 6, de manière à permettre une fixation renforcée de ladite embase sur le panneau 3.

On décrit à présent un panneau 3 équipé d'un transducteur 2 monté par un tel système 1, ledit panneau équipé comprenant, outre ledit panneau et ledit transducteur :
- une embase 4 fixée - par exemple par surmoulage, par soudure, etc... - sur ledit panneau - qui est par exemple à base de polyuréthanne moulé, de thermoplastique moulé, de matériau fibreux thermo-comprimé, etc... -, ladite embase étant pourvue d'un filetage 5 et d'une piste périphérique de réception 6 présentant en vue axiale une forme de rondelle,
- une interface 7 en matériau plastique moulé de fixation dudit transducteur, ladite interface présentant :
   o une partie d'association 8 fixée - par exemple par collage - audit transducteur,
   o une partie de fixation 9 sur ladite embase, ladite partie étant pourvue d'un filetage réciproque 10 vissé sur ledit filetage,
   o une collerette flexible définissant une piste réciproque 11 présentant en vue axiale une forme similaire à celle de ladite piste de réception,
sachant que ladite piste de réception s'inscrit dans une forme sensiblement tronconique aplatie, ladite piste réciproque prenant un appui surfacique sur ladite piste de réception pour en épouser la forme.

Selon une réalisation partiellement représentée, le transducteur 2 est relié à deux câbles d'alimentation électrique 18 destinés à être connectés à un amplificateur prévu dans l'environnement périphérique du panneau 3, lesdits câbles étant logés dans une tranchée, non représentée, prévue dans ledit panneau.

## Revendications

1. Système (1) comprenant un transducteur (2) et un dispositif de montage dudit transducteur sur un panneau (3) de garnissage intérieur de véhicule automobile,
• ledit dispositif de montage comprenant une embase (4) destinée à être fixée sur ledit panneau, ladite embase étant pourvue d'un filetage (5) et d'une piste périphérique de réception (6) présentant en vue axiale une forme de rondelle,
• ledit transducteur comprenant une interface (7) de fixation dudit transducteur, ladite interface présentant :
o une partie d'association (8) audit transducteur,
o une partie de fixation (9) sur ladite embase, ladite partie étant pourvue d'un filetage réciproque (10) destiné à être vissé sur ledit filetage,
o une collerette flexible définissant une piste réciproque (11) présentant en vue axiale une forme similaire à celle de ladite piste de réception,
ledit système étant **caractérisé en ce que** ladite interface est en matériau plastique moulé et **en ce que** ladite piste de réception s'inscrit dans une forme tronconique aplatie définie de sorte que :
• avant vissage et lors de la mise en contact desdites pistes l'une sur l'autre, le contact se fait selon une ligne (12) périphérique circulaire,
• une fois le vissage réalisé, ladite piste réciproque se déforme pour prendre un appui surfacique sur ladite piste de réception et en épouser la forme, afin de permettre une transmission optimisée des vibrations dudit transducteur vers ledit panneau.

2. Système selon la revendication 1, **caractérisé en ce que** le sommet du cône définissant la forme tronconique définit un angle (17) supérieur à 170°.

3. Système selon l'une des revendications précédentes, **caractérisé en ce que** le sommet du cône définissant la forme tronconique définit un angle (17) inférieur à 178°.

4. Système selon l'une quelconque des revendications précédentes, **caractérisé en ce que** les filetage (5) et filetage réciproque (10) sont fragmentés en une pluralité de secteurs angulaires s'inscrivant chacun dans une hélice respective, de manière à permettre le vissage complet après une rotation de moins d'un demi-tour.

5. Système selon l'une quelconque des revendications précédentes, **caractérisé en ce qu'**il comprend un moyen d'anti-dévissement du transducteur (2) une fois fixé, ledit moyen comprenant deux butées réciproques respectivement solidaires de l'embase (4) et de l'interface (7) de fixation, l'une desdites butées étant élastiquement rétractable et se rétractant temporairement en fin de vissage à l'approche de l'autre desdites butées pour se redéployer une fois le vissage finalisé et coopérer avec ladite autre butée.

6. Système selon l'une quelconque des revendications précédentes, **caractérisé en ce que** l'embase (4) est pourvue de pattes d'ancrage (19) saillant radialement vers l'extérieur de la piste de réception (6), de manière à permettre une fixation renforcée de ladite embase sur le panneau (3).

7. Panneau (3) équipé d'un système (1) selon l'une quelconque des revendications précédentes.

8. Panneau selon la revendication précédente, **caractérisé en ce que** le transducteur (2) est relié à deux câbles d'alimentation électrique (18) destinés à être connectés à un amplificateur prévu dans l'environnement périphérique dudit panneau, lesdits câbles étant logés dans une tranchée prévue dans ledit panneau.

## Patentansprüche

1. System (1), umfassend einen Wandler (2) und eine Montagevorrichtung des Wandlers an einer Innenverkleidung (3) eines Kraftfahrzeugs,
• die Montagevorrichtung umfassend einen Sockel (4), der dazu bestimmt ist, an der Platte befestigt zu werden, wobei der Sockel mit einem Gewinde (5) und einer peripheren Aufnahmespur (6) versehen ist, die axial betrachtet eine Scheibenform aufweist,
• der Wandler umfassend eine Schnittfläche (7) zur Befestigung des Wandlers, wobei die Schnittfläche Folgendes aufweist:
∘ einen Assoziierungsabschnitt (8) mit dem Wandler,
o einen Befestigungsabschnitt (9) an dem Sockel, wobei der Abschnitt mit einem Gegengewinde (10) versehen ist, das dazu bestimmt ist, auf das Gewinde geschraubt zu werden,
o einen flexiblen Flansch, der eine Gegenspur (11) definiert, die axial betrachtet eine ähnliche Form wie die der Aufnahmespur aufweist,
wobei das System **dadurch gekennzeichnet ist, dass** die Schnittfläche aus einem geformten Kunststoffmaterial ist, und dass sich die Aufnahmespur in eine abgeflachte Kegelstumpfform einschreibt, die derart definiert ist, dass:
• vor Verschrauben und bei Inkontaktbringen der Spuren miteinander erfolgt die Berührung entlang einer kreisförmigen Umfangslinie (12),
• nach durchgeführtem Verschrauben wird die Gegenspur verformt, um flächig an der Aufnahmespur anzuliegen und sich an deren Form anzupassen, um eine optimierte Übertragung der Schwingungen des Wandlers auf die Platte zu ermöglichen.

2. System nach Anspruch 1, **dadurch gekennzeichnet, dass** die Spitze des Kegels, der die kegelstumpfförmige Form definiert, einen Winkel (17) größer als 170° definiert.

3. System nach einem der vorhergehenden Ansprüche, **dadurch gekennzeichnet, dass** die Spitze des Kegels, der die kegelstumpfförmige Form definiert, einen Winkel (17) kleiner als 178° definiert.

4. System nach einem der vorhergehenden Ansprüche, **dadurch gekennzeichnet, dass** das Gewinde (5) und das Gegengewinde (10) in eine Vielzahl von Winkelsektoren fragmentiert sind, die sich jeweils in eine jeweilige Helix einschreiben, um nach einer Drehung um weniger als eine halbe Umdrehung ein vollständiges Verschrauben zu ermöglichen.

5. System nach einem der vorhergehenden Ansprüche, **dadurch gekennzeichnet, dass** es eine Einrichtung zum Verhindern eines Verschraubungslösens des Wandlers (2) umfasst, sobald er befestigt ist, wobei die Einrichtung zwei gegenseitige Anschläge umfasst, die jeweils fest mit dem Sockel (4) und der Befestigungsschnittfläche (7) verbunden sind, wobei einer der Anschläge elastisch zurückziehbar ist und sich am Ende des Verschraubens bei Annäherung an den anderen der Anschläge vorübergehend zurückzieht, um sich nach Abschluss des Schraubvorgangs wieder auszudehnen und mit dem anderen Anschlag zusammenzuwirken.

6. System nach einem der vorhergehenden Ansprüche, **dadurch gekennzeichnet, dass** der Sockel (4) mit Verankerungslaschen (19) versehen ist, die radial nach außen von der Aufnahmespur (6) hervorstehen, um eine verstärkte Befestigung des Sockels an der Platte (3) zu ermöglichen.

7. Platte (3), die mit einem System (1) nach einem der vorhergehenden Ansprüche ausgestattet ist.

8. Platte nach dem vorhergehenden Anspruch, **dadurch gekennzeichnet, dass** der Wandler (2) mit zwei Stromversorgungskabeln (18) verbunden ist, die dazu bestimmt sind, mit einem Verstärker verbunden zu werden, der in der peripheren Umgebung der Platte bereitgestellt ist, wobei die Kabel in einer Rille untergebracht sind, die in der Platte bereitgestellt ist.

## Claims

1. A system (1) comprising a transducer (2) and a mounting device of said transducer on an interior trim panel (3) of a motor vehicle, said mounting device comprising:
• a base (4) intended to be attached to said panel, said base being provided with a thread (5) and a peripheral receiving track (6) having, in axial view, a shape of a washer, said transducer comprising:
• an interface (7) for attaching said transducer, said interface having:
∘ a part (8) for association with said transducer,
∘ a part (9) for attaching to said base, said part being provided with a reciprocal thread (10) intended to be screwed onto said thread,
∘ a flexible collar defining a reciprocal track (11) having, in axial view, a shape similar to that of said receiving track,
said system being **characterised in that** said interface is made of moulded plastic material and **in that** said receiving track is inscribed in a flattened frusto-conical shape defined such that:
• before screwing and when said tracks are brought into contact with each other, the contact is made along a circular peripheral line (12),
• once the screwing has been carried out, said reciprocal track deforms to bear by its surface on said receiving track and to conform to the shape thereof, in order to allow an optimised transmission of the vibrations from said transducer to said panel.

2. The system according to claim 1, **characterised in that** the top of the cone defining the frusto-conical shape defines an angle (17) which is greater than 170°.

3. The system according to one of the preceding claims, **characterised in that** the top of the cone defining the frusto-conical shape defines an angle (17) of less than 178°.

4. The system according to any one of the preceding claims, **characterised in that** the thread (5) and reciprocal thread (10) are fragmented into a plurality of angular sectors each being inscribed in a respective helix, so as to allow the complete screwing after a rotation of less than a half-turn.

5. The system according to any one of the preceding claims, **characterised in that** it comprises means of anti-unscrewing of the transducer (2) once attached, said means comprising two reciprocal stops which are respectively secured to the base (4) and the attachment interface (7), one of said stops being elastically retractable and being temporarily retracted at the end of screwing on approaching the other of said stops to be redeployed once the screwing has been finalised and cooperate with said other stop.

6. The system according to any one of the preceding claims, **characterised in that** the base (4) is provided with anchor lugs (19) protruding radially outwards from the receiving track (6), so as to allow a reinforced attachment of said base to the panel (3).

7. A panel (3) equipped with a system (1) according to any one of the preceding claims.

8. The panel according to the preceding claim, **characterised in that** the transducer (2) is connected to two power supply cables (18) intended to be connected to an amplifier provided in the peripheral environment of said panel, said cables being housed in a trench provided in said panel.
